# DEMANDE DE BREVET EUROPEEN

(11) **EP 0 431 704 A1**
(43) Date de publication de la demande: **12.06.1991**
(21) Numéro de dépôt: 90203193.9
(22) Date de dépôt: 04.12.1990
(51) Int. Cl.: F42B 30/04

(54) **Grenade à usage multiple**

(30) Priorité: 07.12.1989 BE 8901310
(71) Demandeur: FABRIQUE NATIONALE HERSTAL en abrégé FN Société Anonyme, B-4400 Herstal (BE)
(72) Inventeur: Gabriels, André, 3600 Genk (BE)
(74) Mandataire: Donné, Eddy

(57) **Abrégé**

Grenade à usage multiple, caractérisée en ce qu'elle consiste substantiellement en la combinaison d'une grenade télescopique (2) d'un type connu en soi, par exemple une grenade pouvant être lancée à l'aide d'un fusil, et d'un bouchon-allumeur (1) pour grenade à main, également d'un type connu en soi.

## Description

L'invention concerne une grenade à usage multiple, plus spécialement une grenade télescopique pouvant être utilisée, soit comme grenade destinée à être lancée à l'aide d'un fusil et équipée d'un passe-balle, soit comme grenade à main.

L'invention concerne plus spécialement encore une grenade télescopique pouvant être lancée à l'aide d'un fusil, par exemple du type tel que décrit dans les brevets belges no 880.34a, no 905.563 ou autres, notamment une grenade télescopique ayant une tête prolongée par une queue tubulaire et contenant une charge explosive ainsi qu'une chaîne de mise à feu de cette dernière, ladite queue étant réalisée en deux parties tubulaires télescopiques dont l'une est solidaire de ladite tête et porte avec cette dernière une première partie de ladite chaîne de mise à feu et dont l'autre porte la partie restante de cette dernière, des moyens de guidage étant répartis sur lesdites deux parties afin de leur assigner une position angulaire déterminée, en fonction de leur position axiale relative, cette grenade étant combinée avec un bouchon-allumeur pour grenade à main, constitué de la manière traditionnelle d'une tête comportant un percuteur retenu par une goupille de sécurité d'une part; et une cuillère, d'autre part; une amorce avec laquelle le percuteur peut coopérer; et dans le prolongement de cette amorce un tube comportant substantiellement un retard pyrotechnique et un détonateur.

Selon l'invention ledit bouchon-allumeur peut être combiné avec la grenade télescopique en introduisant le tube dudit bouchon-allumeur dans le tube central de ladite grenade et en fixant le bouchon-allumeur à ladite grenade de la manière amovible, par exemple au moyen d'un filet de vis.

On obtient ainsi selon l'invention une grenade à usage multiple pouvant être utilisée de trois façons, notamment:
- de la manière d'une grenade télescopique destinée à être lancée à l'aide d'un fusil, le bouchon-allumeur n'étant pas appliqué;
- de la manière d'une grenade à main en mode défensive, le bouchon-allumeur étant appliqué sur la grenade téléscopique, celle-ci se trouvant en position de stockage ou de transport, c'est-à-dire en position retractée;
- de la manière d'une grenade à main en mode offensif, le bouchon-allumeur étant appliqué sur la grenade téléscopique, celle-ci se trouvant en position allongée.

En effet, quand on emploie la grenade télescopique sans bouchon-allumeur il convient de l'amener en position de tir, c'est-à-dire en position allongée et de l'engager sur le canon du fusil utilisé pour son lancement.

Quand on emploie la grenade à usage multiple comme grenade à main en mode défensif il suffit d'enlever la goupille de sécurité du bouchon-allumeur ce qui fait, après percutage de l'amorce, que le détonateur du bouchon-allumeur fait exploser la grenade se trouvant en position retractée, d'où fragmentation de la grenade.

Quand on emploie la grenade à usage multiple comme grenade à main en mode offensif il suffit d'enlever la goupille de sécurité du bouchon-allumeur ce qui fait, après percutage de l'amorce, que le détonateur du bouchon-allumeur fait exploser la grenade se trouvant en position allongée, ce qui fait qu'il ne se produit pas de fragmentation

Dans une forme préférentielle la grenade à usage multiple selon l'invention est substantiellement constituée par une grenade télescopique et un bouchon-allumeur pour grenade à main, ce dernier étant solidarisé à la grenade télescopique d'une manière amovible, de préférence par un pas de vis.

Afin de mieux faire ressortir les caractéristiques, un exemple de réalisation de l'invention est décrit ci-après, à titre illustratif et non restrictif, avec référence aux dessins annexés, dans lesquels:
la figure 1 représente une vue démontée des parties constitutives principales de la grenade à usage multiple selon l'invention;
les figures 2 et 3 représentent, à échèle agrandie les parties indiquées respectivement Par F2 et F3 à la figure 1;
la figure 4 représente la coopération des deux parties constitutives de la grenade à usage multiple selon l'invention;
la figure 5 représente, avec plus de details, un agrandissement de la figure 4;
la figure 6 représente une vue semblable à celle de la figure 4 de la grenade à usage multiple se trouvant dans sa position allongée;
la figure 7 représente avec plus de détails un agrandissement de la figure 6.

La figure 1 représente, un bouchon-allumeur 1 pour grenade à main, connu en soi, d'une part, et une grenade télescopique 2 pouvant être lancée à l'aide d'un fusil, également connue, d'autre part.

Le bouchon-allumeur 1 consiste en l'occurrence en une tête 3 dans laquelle est disposée une amorce 4, la tête 3 étant prolongée par un tube 5 dans lequel sont logés une charge de retard pyrotechnique 6 et un détonateur 7.

De la manière connue la tête 3 est pourvue d'une cuillère 8 pouvant pivoter autour d'un axe 9 et un percuteur 10 monté de manière rotative autour d'un axe 11, le percuteur 10 étant sollicité en permanence par un ressort 12 tendant à faire basculer le percuteur 10 vers l'amorce 4, le basculement dudit percuteur 10 étant évité par une goupille de sécurité 13 traversant à la fois la cuillère 8, le support 14 du percuteur 10 et la tête 3. Cette goupille de sécurité pouvant être enlevée au moyen d'un anneau de préhension 15 fixé à un bout de la goupille de sécurité 13.

A sa partie arrière 16, la tête 3 présente une partie 17 élargie par rapport au tube 5. Cette partie 17 est pourvue d'un pas de vis 18.

La deuxième partie principale de la grenade à usage multiple selon l'invention est constituée par une grenade télescopique laquelle est principalement constituée par une tête 19 à laquelle est fixé un fourreau 20 dont l'autre extrémité est pourvue d'un manchon 21 dans lequel est fixée le passe-balle 22.

La tête 19 comporte autour du fourreau 20 un plateau 23 pourvu d'une pointe de percution 24.

Autour du fourreau 20 et entre le plateau 23 et le manchon 21 est prévu un corps 25 constituant la charge explosive du projectile et autour de cette charge 25 est prévu un tube 26 portant à son extrémité postérieure l'empennage 27 et à son extrémité antérieure un boîtier 28.

Ce dernier présente une encoche dans laquelle est logée un détonateur 29, pouvant se présenter en face d'un relais 30 enfoncé dans la charge explosive 25.

La tête 19 de la grenade télescopique 2 présente encore un pas de vis 31 avec lequel peut coopérer la partie filetée 18 d'un bouchon-allumeur 1.

Il va sans dire que le bouchon-allumeur 1 peut être d'un type quelconque, mécanique ou électronique.

Il est également évident que la fixation du bouchon-allumeur 1 sur la grenade télescopique peut être réalisé de toute manière autre qu'un pas de vis, par exemple par clippage, fixation par baïonnette ou autre.

La grenade à usage multiple selon l'invention peut s'employer de la façon suivante.

En vissant le bouchon-allumeur 1 dans la grenade télescopique 2 on obtient la position telle que représentée à la figure 4. Dans cette position la grenade à usage multiple se trouve dans une telle position qu'elle peut être employée de la manière défensive, c'est-à-dire avec fragmentation de la grenade télescopique 2.

Dans la position telle que représentée à la figure 6, c.à.d. avec la grenade télescopique 2 en position allongée, la grenade à usage multiple selon l'invention se trouve dans une position pour être employée de la façon offensive, c.à.d. sans production de fragments.

Aussi bien dans la position de la figure 4 que dans la position de la figure 6, la grenade à usage multiple fonctionne de la manière suivante.

Au début de l'opération, soit dans la position de la figure 4, soit dans la position de la figure 6, le préposé tient la grenade à la main, autour de la cuillère 8. Au moment où il retire, au moyen de l'anneau de préhension 15, la goupille de sécurité 13, la cuillère se trouve dans une telle position qu'elle tournera, sous l'influence du ressort 12, autour du pivot 9, au moment où la grenade à usage multiple 1,2 est lachée ou jetée.

A ce moment la cuillère 8 libérera le percuteur 10 qui tournera autour du pivot 11 et viendra heurter l'amorce 4 pour obtenir que cette dernière allume le retard pyrotechnique 6 et ensuite le détonateur 7 qui fait finalement exploser la charge explosive 25 de la grenade télescopique 2 avec cette différence qu'on obtient dans la position de la figure 4 c'est-à-dire dans la position défensive, la fragmentation totale du corps de la grenade télescopique 2, tandis que dans la position de la figure 6, c.à.d. la position offensive, la grenade télescopique 2 se trouve en position allongée, et il ne se produira aucune fragmentation de la grenade télescopique 2.

Nonobstant la Possibilité d'employer la grenade à usage multiple comme grenade à main, et cela soit en mode défensif soit en mode offensif, il reste toutefois la possibilité d'employer la grenade télescopique 2 comme grenade pouvant être lancée par un fusil.

En effet, il convient dans ce but d'enlever le bouchon-allumeur 1 et d'engager, de la manière connue, la grenade télescopique 2 dans sa position allongée et avec le bouchon-allumeur enlevé, sur l'extrémité du canon d'un fusil afin d'obtenir le lancement de la grenade télescopique 2 au moyen d'une balle tirée par le fusil.

La grenade télescopique, une fois quittée le fusil, reprendra sa position retractée d'une telle façon que lors d'un impact, le détonateur 29 entrera en contact brusque avec le percuteur 24 pour obtenir que la charge 27 de la grenade explose via le relais 30.

Il est évident que de nombreuses modifications peuvent être apportées à la grenade à usage multiple telle que décrite ci-avant sans pour autant sortir du cadre de l'invention.

## Revendications

1. Grenade à usage multiple, caractérisée en ce qu'elle consiste substantiellement en la combinaison d'une grenade télescopique (2) d'un type connu en soi, par exemple une grenade pouvant être lancée à l'aide d'un fusil, et d'un bouchon-allumeur (1) pour grenade à main, également d'un type connu en soi.

2. Grenade à usage multiple selon la revendication 1, caractérisée en ce que le bouchon-allumeur (1) est solidarisé d'une manière amovible à la partie avant de la grenade télescopique (2).

3. Grenade à usage multiple selon la revendication 2, caractérisée en ce que la solidarisation du bouchon-allumeur (1) à la grenade télescopique (2) est obtenue par un pas de vis (18-31).

4. Grenade à usage multiple selon la revendication 2, caractérisée en ce que la solidarisation du bouchon-allumeur (1) à la grenade télescopique (2) est obtenue par clippage.

5. Grenade à usage multiple selon la revendication 2, caractérisée en ce que la solidarisation du bouchon-allumeur (1) à la grenade télescopique (2) est obtenue par un système de fixation à baïonnette.

6. Grenade à usage multiple selon l'une des revendications précédentes, caractérisée en ce que le bouchon-allumeur (1) du type comportant une tête (3) incorporant l'amorce (4) et le percuteur (10) est prolongé vers l'arrière par un tube (5) comportant une charge de retard pyrotechnique (6) et un détonateur (7), ce bouchon-allumeur (1) étant pourvu d'un système de fixation à l'endroit de connection dudit tube (5) à ladite tête (3).

7. Grenade à usage multiple selon la revendication 6, caractérisée en ce que le système de fixation est constitué par un pas de vis (18).

8. Grenade à usage multiple selon l'une des revendications précédentes, caractérisée en ce que la tête (19) de la grenade télescopique (2) présente une ouverture centrale comportant un système de fixation, pouvant recevoir et fixer un bouchon-allumeur (1).

9. Grenade à usage multiple selon la revendication 8, caractérisée en ce que le système de fixation est constitué par un pas de vis (31).
